# EUROPÄISCHE PATENTSCHRIFT

(11) **EP 0 516 771 B1**
(45) Veröffentlichungstag und Bekanntmachung des Hinweises auf die Patenterteilung: **14.02.1996**
(21) Anmeldenummer: 91919853.1
(22) Anmeldetag: 09.11.1991
(51) Int. Cl.: D01H 13/00, B61B 13/04

(54) **FAHREINRICHTUNG FÜR WARTUNGSAUTOMAT AN SPINN- ODER ZWIRNMASCHINEN**
TRAVELLING DEVICE FOR AUTOMATIC MAINTENANCE MECHANISM ON SPINNING OR TWISTING MACHINES
DISPOSITIF MOBILE POUR AUTOMATE D'ENTRETIEN SUR UN METIER A FILER OU SUR UN METIER A RETORDRE

(30) Priorität: 24.12.1990 DE 4041855
(43) Veröffentlichungstag der Anmeldung: 09.12.1992
(73) Patentinhaber: Rieter Ingolstadt Spinnereimaschinenbau Aktiengesellschaft, D-85046 Ingolstadt (DE)
(72) Erfinder: MAYER, Walter, D-8070 Ingolstadt (DE); TUSCHL, Robert, D-8520 Erlangen (DE)
(86) Internationale Anmeldenummer: EP9102124
(87) Internationale Veröffentlichungsnummer: WO9211404

(56) Entgegenhaltungen:
- EP-A- 0 046 210
- DE-A- 3 833 739
- GB-A- 1 181 451

## Beschreibung

Die vorliegende Erfindung betrifft eine Fahreinrichtung für einen Wartungsautomaten an Spinn- oder Zwirnmaschinen, wobei dieser Wartungsautomat auf einem Schienensystem zu Arbeitsstellen der Maschine fährt und infolge notwendigen Wechsels der Maschinenseite an der Stirnseite der Maschine einen Gleisbogen durchfahren muß.

Der Wartungsautomat ist eine geschlossene Baugruppe, die aus technologischen Gründen in einer Bewegungsebene an lokal unterschiedlichen Stellen der Textilmaschine positioniert werden muß. Zu diesem Zweck ist der Wartungsautomat auf einem Laufschienensystem gelagert. Das Laufschienensystem, das aus der äußeren und inneren Laufschiene besteht, ist an dem Maschinengestell mittels Stützen befestigt. Der Wartungsautomat stützt sich mit an einem Ausleger befestigten Führungsrollen auf der inneren Laufschiene ab, während die Lauf- und Führungsrollen des Wartungsautomaten auf der äußeren Laufschiene geführt sind.

Entscheidend für das Fahrverhalten ist die Gestaltung des äußeren Laufschienensystems mit Fahrwerk.

Das Fahrwerk des Wanderautomaten muß deshalb eine genaue Führung gegenüber den Arbeitsstellen der Textilmaschine als auch bei der Kurvenfahrt auf dem äußeren Gleisbogen gewährleisten. Die kritische Transportbewegung des Wartungsautomaten entsteht bei der Fahrt auf dem Gleisbogen. Infolge der relativ hohen Geschwindigkeit bei großem Gewicht und Volumen des Wartungsautomaten entsteht bei der Kurvenfahrt eine bremsende und unruhige Transportbewegung.

Bei einer bekannten Vorrichtung ist je ein Laufrad an beiden Enden des Fahrgestells des Wartungsautomaten starr angeordnet, wobei die Gabel des Laufrades mittels Kugelzapfen drehbar gelagert ist. Die Ausbildung eines beidseitigen Spurkranzes ist an den Laufrädern erforderlich, um die Spurtreue beim Transport zu sichern. Bei Kurvenfahrt auf der Schiene kommt es infolge verschiedener Umfangsgeschwindigkeiten beider Spurkränze eines Rades zu einer hohen Gleitreibung, was zu spontaner Laufunruhe und Verschleiß führt.

Eine bekannte, weitere Entwicklung besteht darin, daß dieses Laufrad mit beidseitigen Spurkränzen ausgerüstet ist, die gegenüber dem Laufrad voneinander unabhängig, drehbar gelagert sind. Dennoch vermeidet diese Lösung den Verschleiß an den Reibungspunkten und spontane Bremswirkungen nicht.

Eine andere Vorrichtung gemäß DE-OS 38 33 739 verzichtet auf Spurkranzglieder am Laufrad. Neben dem Laufrad, aber mit diesem in Verbindung stehend, sind auf den Seiten des Fahrgleises drei Führungsrollen mit zur Lenkachse des Laufrades parallelen Achsen angeordnet. Eine Besonderheit ist, daß davon mindestens zwei Führungsrollen auf einer Randseite des Gleisbogens in unterschiedlichen radialen Ebenen laufen und der Gleisbogen zwei unterschiedliche Radien aufweist. Da jedoch weiterhin mindestens zwei Laufräder starr über eine definierte Distanz miteinenander gekoppelt sind, bleibt eine Gleitreibung an den Laufrädern erhalten, die noch keinen ausreichenden Ruhiglauf des Wartungsautomaten garantiert.

Es ist die Aufgabe der Erfindung, bei Kurvenfahrt des Wartungsautomaten auf dem Schienensystem der Textilmaschine dessen Fahreigenschaft zu verbessern, um eine ruhige, kontinuierliche Fahrbewegung des Wartungsautomaten unter Vermeidung von Gleitreibung und spontanen Gierbewegungen des Laufrades zu erreichen.

Der Wartungsautomat weist oberhalb der Stützschiene ein Fahrgestell auf, das an seiner Unterseite Führungsrollen aufweist, die den Wartungsautomaten auf der Schiene halten. Es ist vorgesehen, daß an den beiden quer zur Schiene befindlichen Kanten des Fahrgestells je ein Fahrwerk angeordnet wird.

Das Fahrwerk beinhaltet das Stützrad, das in einer beweglichen Gabel gelagert ist. Die Achse des Drehlagers verläuft in der mittleren Vertikalebene des Stützrades. In Verlängerung der Gabelarme sind beidseitig der Schienenwandung paarig Führungsräder angeordnet, deren Drehachse parallel mit der Achse des Drehlagers ist. Das Drehlager ist über den Verbindungssteg mit dem Schwenklager verbunden. Das Schwenklager wiederum ist mit dem Fahrgestell verbunden. Bei linearer Bewegung des Fahrwerks ist der Verbindungssteg parallel zur Fahrtrichtung beidseitig arretiert. Ein Schwenken des Verbindungssteges quer zur Schiene und von der Maschine weg, wird durch einen starr fixierten Anschlag vom Fahrgestell aus verhindert. Das Schwenken des Verbindungssteges quer zur Schiene, aber auf die Maschinenseite zu, ist durch eine ausklinkbare Arretierung in Gestalt einer Klinke realisiert. Bei linearer Bewegung des Wartungsautomaten wird somit der Wagen sicher geführt und ein Verkanten verhindert. Ein solches Verkanten könnte anderenfalls auftreten auf Grund der Arbeit verschiedener, im Wartungsautomaten installierter Baugruppen. Andererseits könnte ein solches Verkanten provoziert werden durch die Schleppkette für die Energiekabel, da diese in der einen Bewegungsrichtung des Wartungsautomaten geschleppt wird, während sie in der anderen Richtung geschoben wird.

Zum Fahrwerk gehört weiterhin ein Tastrad, das über ein Gestänge verbunden ist, welches vertikal zur Klinke verläuft und im Schnittpunkt zu dieser drehbar gelagert ist. Unmittelbar vor Beginn des Gleisbogens ist an der maschinenseitig abgewandten Gleisseitenfläche und längs zur Fahrtrichtung ein Nocken von der Länge der Distanz beider Tasträder angeordnet.

Bei der Gleisbogenfahrt des Wartungsautomaten wird eine ruhige, gleitreibungsgeminderte Fahrt dadurch erreicht, daß die Stützräder des Fahrwerks in einem Drehlager gelagert sind, das eine Anpassung des Stützrades an den Kurvenverlauf der Schiene ermöglicht. Um zu verhindern, daß sich dabei der Wartungsautomat zu sehr der Maschine annähern muß, ist darüberhinaus vorgesehen, daß das Drehlager über einen Verbindungssteg mit einem Schwenklager verbunden ist, so daß dem Stützrad eine horizontale Schwenkbewegung gegenüber der Längsachse des Fahrgestells ermöglicht wird. Diese drehbare Lageänderung wird jedoch erst ermöglicht, wenn zum Anfang des Gleisbogens, das erste Tastrad durch erzwungene Fahrbewegung auf den Nocken über das an der Klinke drehbar gelagerte Gestänge die Klinke nach oben aushebt, die Klinke auf der Schmalseite des Verbindungssteges absetzt und somit die Arretierung einseitig aufhebt, so daß das Stützrad der Gleisbogenbahn folgend, relativ zum Fahrgestell schwenken kann.

Für eine kurze, nachfolgende Wegstrecke wird dies aber zwangsweise unterbunden. Das Fahrgestell des Wartungsautomaten wird durch die Anordnung Hilfsrolle und Hilfsschiene gezwungen bis zur Entriegelung des nachfolgenden Verbindungsstegs linear weiterzulaufen und erst dann zu schwenken. Hilfsschiene und Hilfsrolle stützen den Wartungsautomaten in dieser Übergangszone der Gleisbahn ab und vermeiden einen ruckartigen Übergang zum Gleisbogen.

Die Anordnung am Eingang des Gleisbogens ist analog am Ausgang des Gleisbogens installiert, um dort Stütz- und Verriegelungsfunktionen auszuführen.

Nach Weiterbewegung des Wartungsautomaten gleitet das nachfolgende Tastrad des zweiten Fahrwerks auf den Nocken und gibt ebenso die einseitige Arretierung des Verbindungssteges für das zugehörige Stützrad frei, und das Stützrad kann entsprechend der Schienenkrümmung aus der linearen Fahrtrichtung und relativ zum Fahrgestell schwenken, wobei die Laufrolle des Fahrgestells auf der schiefen Ebene des Hilfsnocken abrollt.

In Abhängikeit des Krümmungsradius gleitet das nachfolgende Tastrad vorzeitig vom Steg des Nocken. Deshalb ist am oberen Steg des Nocken die Außenkante im Mittelbereich angeschrägt, um den Nocken das vorzeitige Verlassen des Steges zu erleichtern.

Nach Weiterfahrt des Wartungsautomaten und Verlassen des Nockens durch die Tasträder bleibt die jeweilige Klinke geöffnet bis das entsprechende Tastrad an der Gleisbogenausfahrt erneut auf einen zweiten Nocken auftrifft und die betreffende Klinke anhebt und diese verriegelt.

Ausführungsbeispiele werden nachfolgend anhand von Zeichnungen erläutert.

Es sind dargestellt in
- Figur 1:: Zuordnung von Gleissystem und Wartungsautomat zur Spinnmaschine
- Figur 2:: Ansicht des Fahrwerk I mit Fahrgestell
- Figur 3:: Gesamtansicht von unten auf Gleis mit Fahrgestell, Fahrwerk I und Fahrwerk II
- Figur 4:: Anordnung zur Arretierung des Verbindungssteges von Dreh- und Schwenklager
- Figur 5:: Ansicht von unten auf Fahrgestell zur Darstellung des Mechanismus Hilfsschiene und Hilfsrolle

Figur 1 veranschaulicht, daß der Wartungsautomat (15) zwecks Wechsel der Maschinenseite auf einem Gleisbogen mit zügiger Geschwindigkeit bei geringster Gleitreibung sowie ohne Verkanten des Fahrwerks geführt werden muß.

Figur 2 zeigt wesentliche Merkmale der Erfindung. Das Schwenken sowohl des Fahrwerks I als auch das Fahrwerk II gegenüber dem Fahrgestell (1) dokumentiert Figur 3. Am Beispiel des Fahrgestells (1) ist dargestellt, daß dieses im Gleisbogen in der Ebene der Gleisoberfläche gegenüber der Längsachse des Fahrgestells (1) um einen Schwenkwinkel α schwenken kann. Fahrwerk I und Fahrwerk II sind entriegelt. Dies war nur möglich, weil mittels Nocken (7) und aufrollendem Tastrad (6) über das Gestänge (11) die einseitige Arretierung des Verbindungsstegs (9) durch die Klinke (10) entriegelt war. Das trifft auch für Fahrwerk II zu. Mit Schwenkbarkeit des Fahrwerks I und Fahrwerks II werden die Gierbewegungen der Stützräder (4) vermieden, so daß auf Spurkränze verzichtet werden kann. Ebenso entfällt eine behindernde Gleitreibung der Führungsräder (5).

Die Nocken (7), die bei Auffahrt des Tastrades (6) die Klinke (10) zum Entriegeln bringen, sind im linearen Gleiswandungsabschnitt vor Beginn und nach Ende des Gleisbogens angebracht. Die Durchfahrtrichtung des Wartungsautomaten ist frei wählbar. Beim Verlassen des Gleisbogens verriegelt das Tastrad über den Klinkenmechanismus des jeweils vorderen Fahrwerks dessen Verbindungssteg zuerst. Mit Weiterfahrt wird ebenso der Verbindungssteg des nachfolgendes Fahrwerks über dessen Tastrad und Klinkenmechanismus verriegelt.

In diesem Zusammenhang ist Figur 5 zu erörtern. Wenn der erste Verbindungssteg (9) entriegelt wird, wird das Fahrgestell (1) durch die Anordnung Hilfsrolle (20) und Hilfsschiene (19) gezwungen bis zur Entriegelung des nachfolgenden Verbindungssteges (9) linear weiterzufahren und erst dann zu schwenken, wobei die nachgeführte Laufrolle (14) auf dem Hilfsnocken abrollt.

Das Fahrgestell schwenkt mit der Frontseite um den Schwenkwinkel (α) so, daß das nachfolgende Tastrad nach Entriegelung des zweiten Verbindungssteges bereits den Nocken seitlich verläßt und zur Erleichterung des Übergangs die Kante des Nockens angephast ist.

Figur 4 zeigt wie der Verbindungssteg (9) im Querschnitt jeweils durch den Anschlag (8) und die Klinke (10) arretiert wird. Mit Entriegelung wird die Klinkennase auf dem Rücken des Verbindungsstegs (9) gelagert. Die Breite des Verbindungsstegs (9) ist dabei so dimensioniert, daß die Klinkennase bei maximalem Schwenkwinkel α des Verbindungsstegs (9) diesen nicht verlassen kann.

Die Wiederverriegelung des Verbindungssteges erfolgt dadurch, daß mit beginnender Geradeausfahrt der Verbindungssteg wieder an den Anschlag (8) geführt und die Klinkennase über den Rücken des Verbindungsstegs hinaus geführt wird und in die Arretierungsstellung einrastet.

### Liste der Bezugszeichen

- 1:: Fahrgestell
- 2:: Schwenklager
- 3:: Drehlager
- 4:: Stützrad
- 5:: Führungsrad
- 6:: Tastrad
- 7:: Nocken
- 8:: Anschlag
- 9:: Verbindungssteg
- 10:: Klinke
- 11:: Gestänge
- 12:: Schiene
- 13:: Schräge
- 14:: Laufrolle
- 15:: Wartungsautomat
- 16:: äußere Schiene
- 17:: innere Schiene
- 18:: Schleppkabel
- 19:: Hilfsschiene
- 20:: Hilfsrolle
- 21:: Hilfsnocken
- I:: Fahrwerk I
- II:: Fahrwerk II
- α:: Schwenkwinkel

## Patentansprüche

1. Fahreinrichtung für Wartungsautomat (15) an Spinn- oder Zwirnmaschinen, wobei der Wartungsautomat auf einem an dem Maschinengestell befestigten, Gleissystem geführt ist und dessen Fahrgestell (1) an beiden Stirnseiten mit je einem, in einer Gabel gelagerten, Stützrad (4), das Fahrwerk (I, II) bildend, starr verbunden ist, und in Verlängerung beider Gabelarme ein paarweiser Satz Führungsräder (5) an der Gleiswandung anliegt, dadurch gekennzeichnet, daß ein auf der Gleisbahn befindliches Stützrad (4) in einem Drehlager (3) angeordnet ist, dessen Lenkachse mit der mittleren Vertikalachse des Stützrades (4) übereinstimmt und dieses Drehlager (3) über einen Verbindungssteg (9) mit einem am Fahrgestell (1) installierten Schwenklager (2) verbunden ist, wobei dieser Verbindungssteg (9) zu je einer Seite durch einen fixierten Anschlag (8) und einer schwenkbaren Klinke (10) arretiert ist.

2. Fahreinrichtung für Wartungsautomat an Spinn- oder Zwirnmaschinen gemäß Anspruch 1, dadurch gekennzeichnet, daß seitlich an der Schiene, aber vertikal zur Gleisoberfläche ein Gestänge (11) geführt ist, wobei ein Ende im Klinkensteg drehbar angeordnet ist und das andere Ende ein Tastrad (6) hält, dessen Drehachse horizontal zur Gleisoberfläche liegt.

3. Fahreinrichtung für Wartungsautomat an Spinn- oder Zwirnmaschinen, gemäß Anspruch 1, dadurch gekennzeichnet, daß jeweils ein Nocken (7) am Anfang und Ende einer Gleisbogenwandung in Richtung linearen Schienenansatz angeordnet ist, wobei die Längsachse des Nocken (7) mit der Gleisoberfläche paralell liegt, und die Nockenlänge der Distanz zweier Tasträder entspricht.

4. Fahreinrichtung für Wartungsautomat an Spinn- oder Zwirnmaschinen, gemäß Anspruch 3, dadurch gekennzeichnet, daß die längsseitigen Enden des Nocken (7) zu je einer schiefen Ebene, die auf die Oberfläche des Nocken führt, ausgebildet sind und die der Gleiswandung abgewandte Oberflächenkante im Mittelbereich angephast ist.

5. Fahreinrichtung für Wartungsautomat an Spinn- oder Zwirnmaschinen gemäß Anspruch 1, gekennzeichnet dadurch, daß mit Entriegelung des Verbindungsstegs (9), der zuerst in den Gleisbogen einfährt, bis zur Entriegelung des nachfolgendes Verbindunsstegs (9) der Wartungsautomat mittels einer am Fahrgestell (1) befestigten Hilfsrolle (20) an der Hilfsschiene (19) abgestützt und für diese definierte Wegstrecke linear geführt wird, wobei beim Verlassen des Gleisbogens und mit Verriegeln des Verbindungssteges Hilfsschiene und Hilfsrolle ebenso zur Anordnung kommen.

## Claims

1. A travelling device for an automatic maintenance device (15) on spinning or twisting machines, the automatic maintenance device being guided on a track system secured to the machine frame and its chassis (1) being rigidly connected to a supporting wheel (4) mounted in a fork on both front sides, thus forming the running gear (II), and a set of guidewheels (5) in pairs resting against the track wall as an extension of the two fork arms, **characterized in that** a supporting wheel (4) on the track is arranged in a pivot bearing (3), the steering axis of which coincides with the central vertical axis of the supporting wheel (4), and this pivot bearing (3) is connected *via* a connecting web (9) to a swivel bearing (2) fitted on the chassis (1), this connecting web (9) being held on either side by a fixed stop (8) and a pivoting pawl (10).

2. A travelling device for an automatic maintenance device on spinning or twisting machines according to Claim 1, **characterized in that** a connecting rod (11) is guided laterally on the rail, but vertically to the track surface, one end being arranged rotatably in the pawl web and the other end holding a sensor wheel (6), the axis of rotation of which lies horizontally to the track surface.

3. A travelling device for an automatic maintenance device on spinning or twisting machines according to Claim 1, **characterized in that** a cam (7) is arranged both at the beginning and the end of the wall of a curved track in the direction of a linear rail extension, the longitudinal axis ofthe cam (7) lying parallel to the track surface, and the length of the cam corresponding to the distance between two sensor wheels.

4. A travelling device for an automatic maintenance device on spinning or twisting machines according to Claim 3, **characterized in that** the ends of the longitudinal side of the cam (7) are both shaped so as to form an inclined plane which leads onto the surface of the cam, and the surface edge facing away from the track wall is chamfered in the central region.

5. A travelling device for an automatic maintenance device on spinning or twisting machines according to Claim 1, **characterized in that**, when the connecting web (9) which first enters the curved track is unlocked, until the following connecting web (9) has been unlocked, the automatic maintenance device is supported on the auxiliary rail (19) by means of an auxiliary roller (20) attached to the chassis (1) and is guided in a linear manner for this defined distance, the auxiliary rail and the auxiliary roller likewise being brought into position when the automatic maintenance device leaves the curved track and the connecting web is locked.

## Revendications

1. Installation pour le déplacement, par roulement, d'un dispositif automatique (15) de surveillance et/ou d'entretien sur des machines de filage ou de retordage, le dispositif automatique de surveillance et/ou d'entretien étant guidé sur un système de voies fixé au bâti de la machine, et son bogie (1) étant relié rigidement, sur les deux côtés frontaux, à une roulette respective d'appui (4) montée dans une fourche, en formant le train de roulement (I, II), installation dans laquelle, dans le prolongement des deux bras fourchus, un jeu de paires de roulettes de guidage (5) s'appuie sur la paroi des voies, caractérisée par le fait qu'une roulette d'appui (4), se trouvant sur la piste de roulement de voies, est disposée dans un palier rotatif (3) dont l'axe d'articulation coïncide avec l'axe vertical médian de la roulette d'appui (4) et ce palier rotatif (3) est relié, par l'intermédiaire d'une barre de liaison (9), à un coussinet pivotant (2) installé sur le bogie (1), cette barre de liaison (9) étant arrêtée, de chaque côté, par une butée fixe (8) et par un levier oscillant (10) à cliquet.

2. Installation de déplacement, par roulement, d'un dispositif automatique de surveillance et/ou d'entretien sur des machines de filage ou de retordage, selon la revendication 1, caractérisée par le fait qu'une tringlerie (11) est guidée latéralement sur la glissière, mais verticalement par rapport à la surface de la voie de glissement, une extrémité étant disposée de façon à pouvoir tourner dans la tige de levier et l'autre extrémité maintenant une roulette (6) de palpeur, dont l'axe de rotation est horizontal par rapport à la surface de la voie de glissement.

3. Installation de déplacement, par roulement, d'un dispositif automatique de surveillance et/ou d'entretien sur des machines de filage ou de retordage, selon la revendication 1, caractérisée par le fait qu'un mentonnet de came (7) est respectivement agencé au début et à la fin d'une paroi de voie en courbe, dans la direction du prolongement linéaire de la glissière, l'axe longitudinal du mentonnet de came (7) étant parallèle à la surface de la voie, et la longueur du mentonnet de came correspondant à la distance entre deux roulettes de palpeur.

4. . Installation de déplacement, par roulement, d'un dispositif automatique de surveillance et/ou d'entretien sur des machines de filage ou de retordage, selon la revendication 3, caractérisée par le fait que les extrémités longitudinales du mentonnet de came (7) ont chacune la forme d'un plan incliné conduisant à la surface supérieure du mentonnet de came et le côté de surface, tourné à l'opposé de la paroi de la voie de glissement, est disposé dans la zone médiane.

5. Installation de déplacement, par roulement, d'un dispositif automatique de surveillance et/ou d'entretien de machines de filage ou de retordage, selon la revendication 1, caractérisée par le fait que, pendant le déverrouillage de la barre de liaison (9), qui pénètre tout d'abord dans la voie courbe, jusqu'au déverrouillage de la barre de liaison (9) successive, le dispositif automatique de surveillance et/ou d'entretien s'appuie sur la glissière auxiliaire (19) à l'aide d'une roulette auxiliaire (20) fixée sur le bogie (1), et est guidé linéairement sur ce tronçon de voie bien défini, de sorte que, à la sortie de la voie courbe et alors qu'il y a verrouillage de la barre de liaison, la glissière auxiliaire et la roulette auxiliaire prennent également leur position relative ordinaire.
